# EUROPÄISCHE PATENTSCHRIFT

(11) **EP 2 905 093 B1**
(45) Veröffentlichungstag und Bekanntmachung des Hinweises auf die Patenterteilung: **29.08.2018**
(21) Anmeldenummer: 14154370.2
(22) Anmeldetag: 07.02.2014
(51) Int. Cl.: B22D 11/053, B22D 11/07, B06B 3/00

(54) **Kokillenanordnung zum Stranggiessen von metallischen Produkten**
Mould assembly for continuous casting of metallic products
Système de lingotière pour la coulée en continu de produits métalliques

(43) Veröffentlichungstag der Anmeldung: 12.08.2015
(73) Patentinhaber: SMS Concast AG, 8027 Zürich (CH)
(72) Erfinder: Dratva, Christian, 8052 Zürich (CH)
(74) Vertreter: Luchs, Willi

(56) Entgegenhaltungen:
- EP-A1- 0 178 967
- EP-A1- 0 305 930
- EP-A1- 2 292 351
- EP-A2- 0 144 795
- WO-A1-2004/028723
- WO-A2-2006/003084
- DE-A1- 1 433 027
- DE-A1- 3 100 137
- DE-A1- 3 113 611
- DE-A1- 10 155 117
- GB-A- 2 334 691
- JP-A- S5 762 842
- US-A- 3 447 480
- US-A- 4 593 743

## Beschreibung

Die Erfindung betrifft eine Kokillenanordnung zum Stranggiessen von metallischen Produkten, mit einer Kokille und einer mit diesem verbundenen Einrichtung zur Erzeugung von Schwingungen.

Um in einer Kokille das Ausfördern eines sich darin bildenden Stranges zu unterstützen, ist es allgemein bekannt, diese mit einer Einrichtung zu versehen, die die Kokille mechanisch in oszillierende Auf- und Abbewegungen in ihrer Achsrichtung versetzt. Damit wird grundsätzlich erreicht, dass zum einen die sich in der Kokille verfestigende Metallschmelze nicht an der Innenwand der Kokille anklebt und zum andern die Gleitreibung dazwischen vermindert wird. Weiter begünstigt die Oszillationsbewegung die Schmierungsverhältnisse an der Kontaktfläche zur Kokille. Es entstehen aber als negativer Effekt mit jedem Oszillationshub sogenannte Oszillationsmarken auf der Kokillenaussenseite, welche eine Fehlerquelle der Oberfläche bilden können. Bei manchen Legierungen, wie zum Beispiel bei nichtrostenden Stählen, können diese Oszillationsmarken in der Regel so ausgeprägt gebildet sein, dass die gesamte Strangoberfläche vor der Weitervereinbarung mechanisch abgetragen werden muss.

Bei der Oszillationsbewegung kann die Reibung zwischen der KokillenInnenwand und der Strangschalenoberfläche nicht durch die Oszillationsparameter reduziert werden, da in den Totpunkten immer eine Haftreibung entsteht, die auf die erstarrende Schale wirkt. Weiter erzeugt die Oszillation zwangsläufig eine pulsierende Zug- und Druckkraft auf die neu gebildete Strangschale. Dies limitiert primär die mögliche maximale Giessgeschwindigkeit aufgrund der Festigkeit der entstehenden Strangschale.

Gemäss der Druckschrift JP-A-57062842 ist eine Schwingungserzeugung einer Kokille im Ultraschallbereich durch mehrere seitlich an der Kokille angeordneter Vibratoren geoffenbart. In der Praxis hat sich jedoch herausgestellt, dass erzeugte Schwingungen im Ultraschallbereich eine ungenügende Kokillenoszillation hervorrufen, da eine solche Vibration bei einer hohen Schwingungszahl zu geringe Amplituden generiert, um die erstarrende Schmelze ausreichend von dem Innenmantel der Kokille getrennt zu halten.

Bei der Druckschrift WO-A-2004/028723 sind mit der Kokille verbundene Schwingrahmen an Blattfedern gelagert und dabei mit einem Oszillationsantrieb gekoppelt, welcher eine Bewegung des Schwingrahmens und damit eine sinusförmige Schwingbewegung der Kokille in Giessrichtung erzeugt. Damit werden aber nicht Schwingungen an der Innenwand der Kokille herbeigeführt, sondern sie bewirken wie herkömmlich eine Auf- und Abbewegung der Kokille. Damit entstehen Zug- und Druckkräfte aussen auf den Strang, welche die Reibung zwischen diesen erhöhen.

Gemäss der Druckschrift US-A-3,447,480 ist bei einer Giesskokille ein akustischer Oszillator angebracht, welcher eine Resonanzvibration der Kokille bewirken soll. Als Oszillator ist ein exzentrisch drehender Rotor in einem Gehäuse gelagert, durch dessen Drehung eine Vibration auf das Gehäuse und von diesem auf die Kokille übertragen wird. Nachteilig hierbei ist, dass die gesamte Kokille mit dem Kühlsystem in Vibration versetzt wird. Durch diese mechanische Ausbildung des Oszillators sind sehr hohe Drehzahlen des Rotors erforderlich und es entstehen starke mechanische Belastungen auf den Oszillator. Zudem sind mit einem solchen Exzenter keine gerichteten Pulsrichtungen möglich.

In der Druckschrift EP-A-0 305 930 ist ein Verfahren für die Oszillation einer Stranggiesskokille bei hohen Frequenzen offenbart, bei dem durch eine Anzahl von Oszillatoren im rechten Winkel zu den inneren Wandungen Oszillationen mit unterschiedlichen Frequenzen erzeugt werden. Es ist dabei jeweils ein sich durch eine Platte erstreckender Verbindungsbolzen eines Oszillators an diesen inneren Wandungen befestigt. Diese Wandungen sind ferner mit Nuten für die Wasserkühlung versehen, wobei die äusseren Platten zum Abdichten dieser Nuten dienen. Es wird bei Frequenzen im Ultraschallbereich von 18 kHz gearbeitet, wobei die Oszillatoren mit im Wesentlichen elektronisch erzeugten Vibrationen arbeiten. Mit solchen elektronisch erzeugten Vibrationen besteht der Nachteil, dass die Amplituden und Frequenzen nicht wunschgemäss eingestellt werden können und damit die Reibungen zwischen Kokille und Strang nicht reduzierbar sind.

In der Druckschrift EP-A-0 178 967 ist eine Kokille der eingangs genannten Gattung geoffenbart, bei welcher mittels eines Aktuators im Kokillenrohr mechanische Schwingungen in Längsrichtung der Kokille generiert werden, mittels welchen diese oszillierende Auf- und Abbewegung desselben erzeugt werden soll. Es ist hierbei von Nachteil, dass der erzielte Oszillationseffekt durch die Huberzeugung des Aktuators beschränkt ist, und zudem muss der Aktuator in einem Verlängerungsstück auf der Oberseite des Kokillenrohres eingebaut sein, was aus verschiedenen Gründen insbesondere wegen der dort herrschenden Hitze und dem Platzmangel ungünstig ist. Zudem reichen diese kurzen erzeugten Bewegungen nicht aus, um das Schmiermittel in dem Spalt zwischen dem Strang und der Kokillenwand zu fördern.

Der Erfindung liegt die Aufgabe zugrunde, diese Nachteile zu vermeiden und eine Kokille der eingangs genannten Art zu schaffen, die sich dadurch auszeichnet, dass sie wirkungsvoll die Ausförderung des Stranges mit möglichst einfachen Mitteln unterstützt bzw. die Qualität der Strangoberfläche verbessert.

Diese Aufgabe wird erfindungsgemäss nach den Merkmalen des Anspruchs 1 gelöst.

Durch die gerichteten wellenförmigen Schwingungen wird die Reibung zwischen der Kokille und der sich bildenden Strangschale minimiert. Die wellenförmig wandernden Schwingungen bewirken gleichzeitig eine nach unten wirkende Verschiebekraft auf die Schalenwandung, die das Ausfördern des sich bildenden Stranges durch Reibminderung unterstützt. Zudem wird damit ein effizientes Schmieren ermöglicht, auf welches gegebenenfalls sogar verzichtet werden kann.

Zu diesem Zweck sind Aktuatoren vorzugsweise im oberen Bereich der Kokille auf der Aussenseite der Kokille angebracht, welche Schwingungen mit einem vorgegebenen Amplituden- und Frequenzbereich erzeugen.

Die erfindungsgemässe Kokille kann auch zusätzlich mit einer herkömmlichen Einrichtung zur Erzeugung mechanischer Oszillationen der Kokille in Längsrichtung der Kokille versehen sein.

Die Erfindung wird nachfolgend anhand eines Ausführungsbeispiels unter Bezugnahme auf die Zeichnung näher erläutert. Es zeigt:
- Fig. 1: eine perspektivische Draufsicht auf eine erfindungsgemässe Kokillenanordnung;
- Fig. 2: einen teilweisen Querschnitt einer Kokillenanordnung mit der Kokille und einer Einrichtung für die Schwingungserzeugung;
- Fig. 3: einen schematischen Teilschnitt der Kokille mit Veranschaulichung der Schwingungsverlaufes;
- Fig. 4: und Fig. 5 jeweils eine perspektivische Ansicht der Kokille in einem in Schwingung versetzen Zustand.

Eine Kokillenanordnung 1 gemäss Fig. 1 mit einer Kokille 2 mit einem rechteckigen, quadratischen, polygonalen oder runden Querschnittsprofil dient zum Stranggiessen von metallischen Produkten, wie zum Beispiel von Lang- oder Flachprodukten, insbesondere von Stahlerzeugnissen. Sie weist eine entsprechend ausgebildete Kokille 2, einen diese umgebenden Kühlkasten 20 für die Wasserkühlung und einen vorzugsweise scheibenförmigen Kopfteil 3 auf.

Der Kokillenanordnung 1 sind erfindungsgemäss mehrere umfänglich verteilt angeordnete Einrichtungen 5a bis 5d zur Erzeugung von Schwingungen zugeordnet, derart, dass während dem Giessen an der annähernd gesamten Innenwand 11 der Kokille 2 insbesondere vom Ein- zum Auslauf der Kokille sich fortbewegende wellenförmige Schwingungen erzeugt werden.

Im vorliegenden Ausführungsbeispiel sind vier solcher Einrichtungen 5a bis 5d im oberen Bereich der Kokille 2 angeordnet. Diese Einrichtungen 5a bis 5d sind jeweils vorteilhaft mit piezoelektrischen Aktuatoren ausgestattet, die in der Kokille 2 quer zur Längsrichtung der Kokille 2 gerichtete Schwingungen erzeugen. Die Einrichtungen 5a bis 5d mit den Aktuatoren sind umfänglich verteilt bei den oberen Ecken der Kokille auf der Aussenseite der Kokille 2 angebracht. Mit dieser Anordnung der Aktuatoren in den Ecken einer Kokille entsteht der Vorteil, dass eine Übertragung der Schwingungen in den Eckbereichen der Kokille gewährleistet ist.

Gemäss Fig. 2 ist die Kokille 2 mit Vorteil nur auf ihrer Oberseite abgestützt bzw. gehalten, während sie gegen unten lose ist, womit sich die Schwingungen in derselben gleichmässig nach unten fortbewegen können. Zu diesem Zwecke ist die Kokille 2 von dem diese umgebenden Kühlkasten 20 vorzugsweise von einem in eine vorzugsweise äussere Ringnut am oberen Ende der Kokille 2 eingreifenden Haltering 22 des Kühlkastens 20 gehalten.

Die jeweilige auf dem Kopfteil 3 befestigte Einrichtung 5a umfasst ein zylindrisches Gehäuse 51, einen in diesem gelagerten vorzugsweise piezoelektrischen Aktuator 52 mit einem vorstehenden Stössel 55, ein mit dem Aktuator 52 verbundenes Gegengewicht 53, ein stirnseitig am Gehäuse befestigbarer Deckel 54 und einen Kabelanschluss 56 für den Aktuator.

Der Aktuator 52 ist einerseits mit dem Stössel 55 und dem mit der Aussenseite der Kokille 2 in Berührung stehenden Verbindungsbolzen 55' gekoppelt, wobei dieser Verbindungsbolzen 55' axial verschiebbar im Kühlkasten 20 gelagert ist. Andererseits ist das an sich freistehende Gegengewicht 53 via eine Distanzschraube 57 am Aktuator 52 befestigt, um thermische Ausdehnungen aufzunehmen.

Die Ankopplung des federnd gelagerten Aktuators 52 an das ebenfalls federnd gelagerte Gegengewicht 53 bewirkt, dass der Aktuator 52 bei Aktivierung vorzugsweise eine an- bzw. abschwellende Belastung auf Druck auf die Kokille 2 ausübt, wobei er auf sie bei jedem Stossimpuls die volle Impulskraft weitgehend überträgt, weil das Gegengewicht 53 mit seiner Massenträgheit die entstehende Reaktionskraft nahezu unbeweglich absorbiert. Durch Beaufschlagung vorzugsweise einer Druckfeder auf das Gegengewicht 53 wird ein annähernd konstanter Anpressdruck des Aktuators 52 bzw. des Stössels 55 mit dem Verbindungsbolzen 55' an die Kokillenaussenseite bewirkt.

Der Aktuator 52 ist im Innern durch Leitungsanschlüsse 58 (siehe Fig. 1) luft- oder wassergekühlt und kann Erregerschwingungen von bis zu ca. 10000 Hz generieren.

Im Prinzip könnte der Stössel 55 mit dem Verbindungsbolzen 55' und der Kokille 2 mechanisch spielfrei gekoppelt sein, so dass sich jeweils nicht nur ein Druckstoss auf die Kokille 2, sondern beim Zurückbewegen des Stössels 55 mit dem Verbindungsbolzen 55' auch eine Zugbewegung radial nach aussen auf sie wirken würde.

Gemäss Fig. 3 sind die von den Aktuatoren 52 erzeugten Schwingungen dabei phasenmässig so aufeinander abgestimmt, dass die Schwingungen wellenlinienförmig von oben nach unten entlang wandern. Dadurch entsteht in den Seitenwänden der Kokille ein über die gesamte Fläche gleichmässig wirkendes Schwingungsfeld 12. Die vorhandene Reibung zwischen der Innenwand der Kokille 2 und dem daran sich bewegenden Strang wird erfindungsgemäss durch die Schwingungen herabgesetzt, weil sie zur Kontaktfläche 11 zwischen der Kokille 2 und der Strangschale 10 wirksam sind.

Die wellenlinienförmige Fortpflanzung der Schwingungen in Richtung der Abzugsbewegung des Strangs erzeugt ihrerseits eine Verschiebekraft 14 auf die Schalenwandung des Strangs, die das Ausfördern des Stranges während des Giessprozesses unterstützt. Dieser Effekt ist besonders stark, wenn der Kokille 2 ein die Innenwandung 11 schmierender Ölfilm 15 oder Schlacke zugeführt wird. Aufgrund der im Meniskus des entstehenden Strangs im oberen Kokillenbereich erfolgenden pyrolytischen Aufspaltung des Ölfilms primär in Kohlenstoff C und wasserstoffreiches Gas H2 strömen letztere durch die Fuge zwischen der Innenwand der Kokille und der Strangschale in Richtung des Pfeils 13 von oben nach unten hindurch, was durch die Schwingungen unterstützt wird.

Als weiterer Vorteil im Rahmen der Erfindung werden durch diesen wellenförmigen Verlauf an der Innenwand Taschen 12 gebildet, wie dies in Fig. 3 verdeutlicht ist. In diesen Taschen 12 ist dann das Gas aufgenommen, welches einen Schutzfilm bildet und nach unten mitgenommen wird. Dadurch wird das Anhaften des sich verfestigenden Stahles verunmöglicht. Wird kein Schmierstoff verwendet, so dient die Luft in der Tasche als Schutzfilm.

Der Kohlenstoff C hat bekanntlich eine Schmierwirkung, die auch die Reibung zwischen der Strangschale und der Kokille herabsetzt. Das wasserstoffreiche Gas H2 wirkt, wie oben erwähnt, seinerseits wie ein Luftkissen und trägt damit ebenfalls dazu bei, die Reibung zwischen Kokille und Strang zu minimieren. Ferner symbolisiert der Pfeil 16 die dort stattfindende Pyrolyse.

Die erfindungsgemässe Anordnung der Einrichtungen 5a bis 5d im oberen Bereich der Kokille ist optimal für eine gleichmässige Verteilung der Resonanzschwingungen bzw. Vibrationen auf alle vier Seitenwände der Kokille. Alternativ dazu können die Aktuatoren im oberen Kokillenteil seitlich und vorzugsweise mittig an den vier Seitenwänden der Kokille angebracht sein.

Vorteilhaft entspricht die Frequenz der erzeugten Schwingungen den durch die Eigenform sich ergebenden Resonanzschwingungen der Kokille 2. Damit kann die notwendige Schwingungserzeugung mit geringem Energieaufwand erfolgen. Mit diesen Resonanzschwingungen ergeben sich primär Ganzkörperschwingungen der Kokille 2, welche insbesondere an der Innenwand 11 derselben diesen wellenförmigen Verlauf erzeugen.

Die Einrichtungen 5a bis 5d können vorteilhaft in dem die Kokille 2 umgebenden mit einer Wasserzirkulation versorgten Raum angeordnet sein, damit diese ebenfalls ausreichend umspült und damit gekühlt sind. Dieser Raum ist durch die Kokille und einen dieses umgebenden nicht gezeigten Kokillenmantel gebildet.

Für den praktischen Betrieb ist es vorteilhaft, wenn die Aktuatoren 5a bis 5d eine Leistung P > 100 W, eine Wellenamplitude A 10 bis 200 µm und eine Erreger-Frequenz F > 200 Hz bis 16 kHz, d.h. unterhalb des Ultraschallbereichs, aufweisen. Diese Grössen werden von Fall zu Fall der Grösse und Steifigkeit der Kokille angepasst. Unter besonderen Bedingungen kann auch eine Erreger-Frequenz F = 1.50 kHz optimal sein.

Es ist auch im Rahmen der Erfindung ohne weiteres möglich, je nach Ausgestaltung der Kokille, diese mit einer anderen Anzahl Aktuatoren auszustatten, deren Anordnung so gewählt ist, dass die von ihnen erzeugten Resonanzschwingungen die erfindungsgemässe Wirkungsweise aufweisen.

Die Erfindung sieht ferner vor, dass die Leistung und/oder die Erreger-Frequenz und/oder die Schwingungsamplitude der einzelnen Aktuatoren der Grösse und Steifigkeit der Kokille angepasst sind.

Zwischen der Kokillenaussenseite und dem Aktuator könnte auch eine Formschlussverbindung vorgesehen sein, wobei dann eine Druck - und Zugbelastung auf die Kokillenaussenseite bewirkt würde.

Fig. 4 und Fig. 5 zeigen jeweils die Kokille 2, welche durch diese nicht dargestellten Einrichtungen 5a bis 5d in die vorgegebenen Schwingungen versetzt ist. Diese sich entlang der Längsausdehnung der Kokille nach unten bewegenden Schwingungen sind zur besseren Erkennung überproportional veranschaulicht sind.

Gemäss Fig. 4 als Momentaufnahme ist durch dieses erzeugte Schwingungsfeld im oberen Teil der Kokille 2 eine Ausbauchung 23 gebildet, bei der eine Querschnittsvergrösserung sowohl in den Flächen- 23' als auch in den Eckbereichen 23" vorliegt. Demgegenüber ist im unteren Teil der Kokille 2 eine Verengung 24 gebildet, bei der eine Querschnittsverengung in den Flächen- 24' als auch in den Eckbereichen 24" vorliegt. Ebenso liegt beim Einlauf der Kokille eine Verengung vor, die sich nach unten fortbewegt Im effektiven Betrieb sind jedoch aufgrund der Frequenzen und der Wellenamplituden eine Vielzahl von Ausbauchungen 23 bzw. Verengungen 24 über die Kokillenhöhe angestrebt, wobei von Bedeutung ist, dass sich an den Innenwänden 11 der Kokille 2 diese Ausbauchungen 23 bzw. Verengungen bilden.

Aus Fig. 5 ist ersichtlich, dass sich diese Ausbauchung 23 mit der Querschnittsvergrösserung der Kokille 2 und genauso diese Verengung 24 nach unten hin bewegt hat.

Es ist im Rahmen der Erfindung bedeutsam, dass nicht nur in den Flächenbereichen 23', 24', sondern auch in den Eckbereichen 23", 24" insbesondere auf der Innenseite 11' der Kokille 2 diese Querschnittserweiterung bzw. -verengung erfolgt, damit in den Eckbereichen diese Schwingungen eine Verschiebekraft auf die Schalen in den Ecken und ein ausreichendes Schmieren bewirken.

Fig. 4 und Fig. 5 verdeutlichen auch, dass mit diesen sich abwechselnden Ausbauchungen 23 bzw. Verengungen 24 aufgrund dieser Wellenform eine Art Schluckbewegung entsteht, da mit den nach unten wandernden Ausbauchungen 23 jeweils eine Erhöhung des Volumens im Hohlraum der Kokille 2 über eine begrenzte Höhe erfolgt. Damit wird der flüssige Stahl wie durch ein Schlucken nach unten bewegt.

Die Erfindung ist mit dem obigen Ausführungsbeispiel ausreichend dargetan. Sie könnte aber noch durch andere Varianten beispielsweise nur durch eine an der Kokille angebrachte Einrichtung realisiert sein.

Anstelle von Aktuatoren könnten auch andere Schwingungserreger verwendet werden.

Die Einrichtungen könnten über die Höhe der Kokille verteilt angeordnet sein, um an der Innenwand der Kokille zumindest vom oberen zum unteren Bereich unterschiedliche Wellenformen hinsichtlich Wellengeschwindigkeit und/oder Wellenamplitude zu erzielen.

Die von diesen Einrichtungen erzeugten Schwingungen könnten auch so zueinander getaktet sein, dass sich diese Schwingungen schräg, zum Beispiel schraubenförmig, vom Ein- zum Auslauf der Kokille an der Innenwand der Kokille ununterbrochen und/oder unterbrochen fortbewegen. Dies würde sich besonders für Kokillen mit Rundformat eignen. Dies liesse sich erzielen, indem diese um die Kokille herum angeordneten Schwingungserreger kurzzeitig nacheinander ab- und wieder eingeschaltet würden.

Die erfindungsgemässe Kokille kann als Kokillenrohr oder auch aus Platten zusammengesetzt sein.

Es könnten auch zusätzliche passive Aktuatoren auf der Aussenseite der Kokille angeordnet sein. Diese würden dann mit Schwingungen versehen, die eine gezielte Dämpfung der eigentlichen Schwingungen bewirken würden, um so die Kokille zu stabilisieren und gegebenenfalls die wellenförmigen Schwingungsbewegungen zu beeinflussen.

Die Einrichtungen können anstatt solcher piezoelektrischer Aktuatoren auch mit hydraulisch bzw. pneumatisch wirkenden Schwingungserzeugern, insbesondere Massenerreger, ausgestattet sein, beispielsweise auch mit mechanisch wirkenden Schlaghammern, die elektromagnetisch oder ähnlichem betätigbar sind. Mit diesen Schlaghammern würde nur ein Schlag in der einen Richtung ausgelöst.

Es könnte auch eine zusätzliche Einrichtung vorgesehen sein, mittels welcher die Kokille mechanisch in Längsrichtung oszillierend hin- und herbewegt wird, wie dies an sich bekannt ist.

## Patentansprüche

1. Kokillenanordnung zum Stranggiessen von metallischen Produkten, mit einer Kokille (2) und mit dieser verbundene vorzugsweise piezoelektrischen Aktuatoren (52) mit je einem mit der Aussenseite der Kokille (2) in Verbindung stehenden Stössel (55) zur Erzeugung von Schwingungen der Kokille (2), derart, dass während dem Giessen an der annähernd gesamten Innenwand (11) der Kokille (2) Schwingungen erzeugt werden, **dadurch gekennzeichnet, dass**
der Kokille (2) mehrere umfänglich verteilt angeordnete Einrichtungen (5a bis 5d) zur Erzeugung der Schwingungen, vorzugsweise Resonanzschwingungen, zugeordnet sind, wobei die Einrichtungen (5a bis 5d) jeweils ein Gehäuse (51) und den in diesem gelagerten Aktuator (52) aufweisen, wobei die Gehäuse (51) der Einrichtungen (5a bis 5d) auf der Aussenseite der Kokille (2) auf einem Kopfteil (3) angebracht sind, so dass die Stössel (55) bei den oberen Enden auf der Aussenseite der Kokille angreifen.

2. Kokillenanordnung (1) nach Anspruch 1, **dadurch gekennzeichnet, dass**
vom Ein- zum Auslauf der Kokille sich fortbewegende wellenförmige Schwingungen, vorzugsweise Resonanzschwingungen erzeugbar sind.

3. Kokillenanordnung (1) nach Anspruch 1 oder 2, **dadurch gekennzeichnet, dass**
die von den einzelnen Einrichtungen (5a bis 5d) erzeugbaren Wellengeschwindigkeit der Schwingungen, die Leistung, die Wellenamplitude und/oder die Erreger-Frequenz der Grösse und Steifigkeit der Kokille (2) angepasst sind.

4. Kokillenanordnung (1) nach einem der vorhergehenden Ansprüche 1 bis 3, **dadurch gekennzeichnet, dass**
diese Einrichtungen (5a bis 5d) zur Erzeugung von Schwingungen auf dem Kopfteil (3) auf der Aussenseite der Kokille (2) angebracht und damit die erzeugbaren Schwingungen quer zur Kokillenlängsachse gerichtet sind.

5. Kokillenanordnung (1) nach einem der vorhergehenden Ansprüche 1 bis 4, **dadurch gekennzeichnet, dass**
der Kokille (2) eine Zuführeinrichtung von Öl bzw. Schlacke zugeordnet ist, mittels welcher ein reibungsmindernder Ölfilm (15) an der Innenwand (11) der Kokille einleitbar ist.

6. Kokillenanordnung (1) nach einem der vorhergehenden Ansprüche 1 bis 5, **dadurch gekennzeichnet, dass**
die Einrichtungen (5a bis 5d) jeweils mindestens einen Aktuator (5a bis 5d) für die Erzeugung der Schwingungen aufweisen.

7. Kokillenanordnung (1) nach Anspruch 6, **dadurch gekennzeichnet, dass**
die Aktuatoren (5a bis 5d) jeweils eine Leistung von P > 100 W und/oder eine Wellenamplitude von A ∼ 50 µm aufweisen.

8. Kokillenanordnung (1) nach einem der vorhergehenden Ansprüche 1 bis 5, **dadurch gekennzeichnet, dass**
die Einrichtungen (5a bis 5d) mit piezoelektrischer Aktuatoren, mit hydraulisch bzw. pneumatisch wirkenden Schwingungserzeugern und/oder, mit mechanisch wirkenden Schlaghammern, die elektromagnetisch oder ähnlichem betätigbar sind, ausgestattet sind.

9. Kokillenanordnung (1) nach einem der vorhergehenden Ansprüche 1 bis 8, **dadurch gekennzeichnet, dass**
die Einrichtungen (5a bis 5d) in dem die Kokille (2) umgebenden wassergekühlten Raum angeordnet sind, damit diese ebenfalls ausreichend gekühlt sind.

10. Kokillenanordnung (1) nach einem der vorhergehenden Ansprüche 1 bis 9, **dadurch gekennzeichnet, dass**
eine zusätzliche Einrichtung vorgesehen ist, mittels welcher die Kokille (2) mechanisch in Längsrichtung oszillierend hin- und herbewegt wird.

11. Kokillenanordnung (1) nach einem der vorhergehenden Ansprüche 1 bis 10, **dadurch gekennzeichnet, dass**
die Kokille (2) nur auf ihrer Oberseite abgestützt bzw. gehalten ist, während sie gegen unten lose angeordnet ist.

12. Kokillenanordnung (1) nach einem der vorhergehenden Ansprüche 1 bis 11, **dadurch gekennzeichnet, dass**
die Einrichtungen (5a bis 5d) mit den Aktuatoren umfänglich verteilt bei den oberen Ecken der Kokille auf der Aussenseite der Kokille (2) angebracht sind.

## Claims

1. A mould arrangement for the continuous casting of metal products, comprising a mould (2) and preferably piezoelectric actuators (52) connected to the latter, each having a plunger (55) connected to the outside of the mould (2) for generating vibrations of the mould (2) such that during casting, vibrations are generated on almost the entire inner wall (11) of the mould (2), **characterised in that**
a number of devices (5a to 5d) arranged distributed around the circumference are assigned to the mould (2) in order to generate vibrations, preferably resonance vibrations, the devices (5a to 5d) each having a housing (51) and the actuator (52) mounted in the latter, the housing (51) of the devices (5a to 5d) being attached to the outside of the mould (2) on a top part (3) so that the plungers (55) engage on the outside of the mould at the upper ends.

2. The mould arrangement (1) according to Claim 1, **characterised in that** advancing, wave-like vibrations, preferably resonance vibrations, can be generated from the inlet to the outlet of the mould.

3. The mould arrangement (1) according to Claim 1 or 2, **characterised in that** the wave speed of the vibrations that can be generated by the individual devices (5a to 5d), the power, the wave amplitude and/or the exciter frequency are adapted to the size and the rigidity of the mould (2).

4. The mould arrangement (1) according to any of the preceding Claims 1 to 3, **characterised in that** these devices (5a to 5d) are attached to the outside of the mould (2) to generate vibrations on the top part (3), and so the vibrations that can be generated are directed transversely to the longitudinal axis of the mould.

5. The mould arrangement (1) according to any of the preceding Claims 1 to 4, **characterised in that** a feed device for oil or slag is assigned to the mould (2), by means of which feed device a friction-reducing oil film (15) can be introduced on the inner wall (11) of the mould.

6. The mould arrangement (1) according to any of the preceding Claims 1 to 5, **characterised in that** the devices (5a to 5d) each have at least one actuator (5a to 5d) for generating the vibrations.

7. The mould arrangement (1) according to Claim 6, **characterised in that** the actuators (5a to 5d) each have a power of P > 100 W and/or a wave amplitude of A ∼ 50 µm.

8. The mould arrangement (1) according to any of the preceding Claims 1 to 5, **characterised in that** the devices (5a to 5d) are equipped with piezoelectric actuators, with hydraulically or pneumatically acting vibration generators and/or with mechanically acting impact hammers which can be actuated electromagnetically or in a similar way.

9. The mould arrangement (1) according to any of the preceding Claims 1 to 8, **characterised in that** the devices (5a to 5d) are arranged in the water-cooled area surrounding the mould (2) so that said devices are also sufficiently cooled.

10. The mould arrangement (1) according to any of the preceding Claims 1 to 9, **characterised in that** an additional device is provided by means of which the mould (2) is moved mechanically to and fro, oscillating, in the longitudinal direction.

11. The mould arrangement (1) according to any of the preceding Claims 1 to 10, **characterised in that** the mould (2) is only supported or held on its upper side, whereas it is arranged loosely towards the bottom.

12. The mould arrangement (1) according to any of the preceding Claims 1 to 11, **characterised in that** the devices (5a to 5d) are attached, distributed around the circumference with the actuators, on the upper corners of the mould on the outside of the mould (2).

## Revendications

1. Système de lingotière pour la coulée continue de produits métalliques, comprenant une lingotière (2) et des actionneurs (52), de préférence piézo-électriques, reliés à celle-ci et ayant chacun un poussoir (55) en liaison avec la face extérieure de la lingotière (2) pour produire des oscillations de la lingotière (2), de manière à produire, pendant la coulée, des oscillations sur à peu près toute la paroi (11) intérieure de la lingotière (2), **caractérisé en ce que**
à la lingotière (2) sont associés plusieurs dispositifs (5a à 5d), répartis sur le pourtour, de production des oscillations, de préférence d'oscillations de résonance, les dispositifs (5a à 5d) ayant chacun un boîtier (51) et l'actionneur (52), qui y est monté, les boîtiers (51) des dispositifs (5a à 5d) étant mis sur la face extérieure de la lingotière (2) sur une partie (3) de tête, de manière à ce que les poussoirs (55) attaquent, aux extrémités supérieures, la face extérieure de la lingotière.

2. Système (1) de lingotière suivant la revendication 1, **caractérisé en ce que**
des oscillations en forme d'ondes, se propageant de l'entrée à la sortie de la lingotière, de préférence des oscillations de résonance, peuvent être produites.

3. Système (1) de lingotière suivant la revendication 1 ou 2, **caractérisé en ce que**
la vitesse d'onde pouvant être produite par les dispositifs (5a à 5d), des oscillations, la puissance, l'amplitude d'onde et/ou la fréquence d'excitation sont adaptés à la dimension et à la rigidité de la lingotière (2).

4. Système (1) de lingotière suivant l'une des revendications précédentes 1 à 3, **caractérisé en ce que**
ces dispositifs (5a à 5d) de production d'oscillations sont mis sur la partie (3) de tête sur la face extérieure de la lingotière (2) et, ainsi, les oscillations produites sont dirigées transversalement à l'axe longitudinal de la lingotière.

5. Système (1) de lingotière suivant l'une des revendications précédentes 1 à 4, **caractérisé en ce qu'**
à la lingotière (2) est associé un dispositif d'apport d'huile ou de laitier, par lequel un film (15) d'huile, diminuant le frottement, peut être appliqué par la paroi (11) intérieure de la lingotière.

6. Système (1) de lingotière suivant l'une des revendications précédentes 1 à 5, **caractérisé en ce que**
les dispositifs (5a à 5d) ont chacun au moins un actionneur (5a à 5d) de production des oscillations.

7. Système (1) de lingotière suivant la revendication 6, **caractérisé en ce que**
les actionneurs (5a à 5d) ont chacun une puissance de P > 100 W et/ou une amplitude d'ondes de A ∼ 50 *µ*m.

8. Système (1) de lingotière suivant l'une des revendications précédentes 1 à 5, **caractérisé en ce que**
les dispositifs (5a à 5d) sont équipés d'actionneurs piézo-électriques, de producteurs d'oscillations hydrauliques ou pneumatiques et/ou de marteaux de percussion mécaniques, qui peuvent être actionnés électromagnétiquement ou d'une manière analogue.

9. Système (1) de lingotière suivant l'une des revendications précédentes 1 à 8, **caractérisé en ce que**
les dispositifs (5a à 5d) sont disposés dans l'espace refroidi par de l'eau entourant la lingotière (2) afin d'être refroidis également d'une manière suffisante.

10. Système (1) de lingotière suivant l'une des revendications précédentes 1 à 9, **caractérisé en ce qu'**
il est prévu un dispositif supplémentaire, au moyen duquel la lingotière (2) peut osciller en aller et retour mécaniquement dans la direction longitudinale.

11. Système (1) de lingotière suivant l'une des revendications précédentes 1 à 10, **caractérisé en ce que**
la lingotière (2) est appuyée ou maintenue seulement sur son côté supérieur, tandis qu'elle est montée de manière lâche vers le bas.

12. Système (1) de lingotière suivant l'une des revendications précédentes 1 à 11, **caractérisé en ce que**
les dispositifs (5a à 5d), avec les actionneurs répartis sur le pourtour, sont mis aux coins supérieurs de la lingotière sur la face extérieure de la lingotière (2).
